# EUROPÄISCHE PATENTSCHRIFT

(11) **EP 1 270 150 B1**
(45) Veröffentlichungstag und Bekanntmachung des Hinweises auf die Patenterteilung: **31.08.2005**
(21) Anmeldenummer: 02011720.6
(22) Anmeldetag: 25.05.2002
(51) Int. Cl.: B25B 23/14, B23P 19/06

(54) **Elektro-Schrauber mit Abschaltkupplung und drahtlose Übertragungsstrecke zu einer Basisstation**
Electric screwdriver with overload release coupling and wireless communication connection to a base station
Tournevis éléctrique avec DISPOSITIF D'ACCOUPLEMENT A LIMITATION DE TORSION et liaison de transmission sans fil avec une station de base

(30) Priorität: 07.06.2001 DE 10127821
(43) Veröffentlichungstag der Anmeldung: 02.01.2003
(73) Patentinhaber: Tool Express-Service Schraubertechnik GmbH, 52146 Würselen (DE)
(72) Erfinder: Sack, Christian, 42897 Remscheid (DE); Thielens, Ronny, 3582 Koersel (BE)
(74) Vertreter: Kohlmann, Kai

(56) Entgegenhaltungen:
- US-A- 5 898 379
- US-A- 6 076 438
- PATENT ABSTRACTS OF JAPAN vol. 1999, no. 10, 31. August 1999 (1999-08-31) & JP 11 129164 A (KANEI SHINICHI), 18. Mai 1999 (1999-05-18)
- PATENT ABSTRACTS OF JAPAN vol. 2000, no. 04, 31. August 2000 (2000-08-31) & JP 2000 024945 A (ACCESS:KK), 25. Januar 2000 (2000-01-25)
- PATENT ABSTRACTS OF JAPAN vol. 1995, no. 02, 31. März 1995 (1995-03-31) & JP 06 312381 A (URIYUU SEISAKU KK), 8. November 1994 (1994-11-08)

## Beschreibung

Die Erfindung betrifft eine Anordnung umfassend einen elektrisch angetriebenen, von einem Gehäuse umgebenen Schrauber mit einem elektrochemischen Energiespeicher, einer Abschaltkupplung mit einem bei Erreichen eines Drehmomentsollwertes betätigtem Schaltkontakt, einer mit dem Schrauber verbundenen Steuerung zumindest zur Erfassung und Übertragung von Betriebsdaten des Schraubers, die über eine drahtlose Übertragungsstrecke mit einer Basisstation zumindest zur Übertragung und Verarbeitung der Betriebsdaten kommuniziert.

Die Datenerfassung und die Steuerung der Herstellung von Schraubverbindungen in automatisierten Prozessen ist für die Qualitätssicherung des verschraubten Objektes von besonderer Bedeutung, da insbesondere ausgelassene Schraubverbindungen, beispielsweise in Folge von Arbeitsunterbrechungen, vielfach zunächst nicht auffallen, insbesondere wenn sie einer Sichtkontrolle entzogen sind. Fehlende Schraubverbindungen machen sich jedoch häufig nach längerem Gebrauch des Objektes störend bemerkbar. Dies kann z.B. in der Automobilproduktion zu unerwünschten Klappergeräuschen und damit kostspieligen Nachbesserungen führen.

In der bandgesteuerten Automobilproduktion kommen Elektroschrauber mit Schraubersteuerungen als kabelgebundene Systeme zum Einsatz. Sollparameter der Verschraubung, wie beispielsweise das maximale Anzugsmoment, werden in die Schraubersteuerung eingegeben, die den Elektroschrauber in Abhängigkeit der Sollparameter steuert. Die Schraubersteuerung erfasst, ob eine Verschraubung stattgefunden hat und die Sollparameter eingehalten wurden. Die erfassten Signale werden an die Liniensteuerung in der Automobilproduktion zurückgemeldet.

Außerdem kommen in der Automobilproduktion nicht kabelgebundene Akkuschrauber zum Einsatz, die eine Abschaltkupplung aufweisen. Die Abschaltkupplung unterbricht bei Erreichen eines Drehmomentsollwertes die Stromversorgung des Motors des Akkuschraubers. Die Akkuschrauber haben gegenüber den kabelgebunden Elektroschraubern den entscheidenden Vorteil der völligen Bewegungsfreiheit. Eine Kontrolle, ob sämtliche Verschraubungen an einem Objekt durchgeführt wurden, ist aber nicht möglich. Akkuschrauber werden daher zumeist nur zur Befestigung von Kunststoffteilen im Motor- oder Innenraum des Fahrzeuges eingesetzt, die keine besondere Steuerung und Kontrolle der Verschraubung erfordern.

Aus der EP1068931 A2 ist schließlich eine Anordnung bestehend aus einem Schrauber und einer Kontrollstation bekannt. In den Schrauber ist eine Mikroprozessoreinheit für die Steuerung und Erfassung des Schraubbetriebs und eine Transpondereinheit integriert, die mit einem Decoder in der Kontrollstation kommuniziert, wobei Steuerungsbefehle von der Kontrollstation an den Transponder des Schraubers und von dem Transponder die erfassten Daten an den Decoder übertragen werden. Für die Datenübertragung wird eine Transpondereinheit als erforderlich angesehen, da die Datenübertragung über eine Funkverbindung als zu unsicher gilt und eine Interferenz mit anderen Schraubern befürchtet wird.

Aus der DE 196 20 782 A1 ist ein Elektroschrauber bekannt, bei dem von einer elektronischen Steuerung das Drehmoment des Schraubers überwacht wird. Dies erfolgt durch Auswerten des beim Antrieb des Schraubers fließenden Stroms, der proportional zum Drehmoment ist. Die Auswertung erfolgt derart, dass von der Elektronik das Steigungsmaß des zeitlichen Verlaufs des Drehmoments erfasst wird. Nach einem bestimmten vorgegebenen Drehmomentverlauf wird durch die Elektronik eine Abschaltung des Schraubers ausgelöst. Die Schraubergebnisse werden in einem Schaltkreis des Schraubers gespeichert und nach der Verschraubung an eine stationäre Steuereinheit zur Auswertung und/oder Dokumentation übermittelt. Die Übermittlung der Schraubergebnisse erfolgt drahtlos, beispielsweise über Infrarotlicht.

Die JP 11 129164 A offenbart einen elektrisch angetriebenen Schrauber mit einem darin angeordneten Sensor entsprechend dem Oberbegriff des Anspruchs 1, dessen Daten dazu genutzt werden sollen, nicht oder nicht mit ausreichendem Drehmoment hergestellte Schraubverbindungen bei einem Montageprozess zu vermeiden. Ein Ausführungsbeispiel weist einen elektrisch angetriebenen Schrauber mit einem Drehmomentsensor auf. Sobald das Solldrehmoment bei der Verschraubung erreicht ist, wird dies von einem LED-Display angezeigt, das an dem elektrischen Schrauber angeordnet ist. Des Weiteren wird darauf hingewiesen, dass die Anzahl der Auslösungen der üblicherweise in Elektroschraubern vorhandenen Drehmomentkupplungen festgestellt und gezählt werden kann. Das Zählergebnis kann auf einem Display angezeigt werden. Wie die Anzahl der Auslösungen der Drehmomentkupplung festgestellt und gezählt wird, ist nicht offenbart.

Die US-A-6076438 offenbart einen Schrauber mit mechanischer Abschaltkupplung, wobei beim Erreichen eines voreingestellten Auslösedrehmoments ein Mikroschalter betätigt wird, der ein elektrisches Signal an eine Steuereinrichtung abgibt, um ein Abschalten des Schrauberdrehermotors zu bewirken.

Bei sämtlichen aus dem Stand der Technik bekannten Lösungen wird das Anzugsmoment der Schrauben mittels gesonderter Drehmomentsensoren und/oder mit einer Auswerteelektronik erfasst und die Abschaltung des Schraubers elektronisch ausgelöst. Für die Datenübertragung zwischen den Schraubern und den jeweiligen Basisstationen werden Transponder bzw. Infrarotübertragungen vorgeschlagen.

Ausgehend von diesem Stand der Technik liegt der Erfindung die Aufgabe zugrunde, eine mit geringem Aufwand, insbesondere geringem Verdrahtungsaufwand herstellbare oder nachrüstbare Anordnung unter Verwendung eines herkömmlichen, nicht kabelgebundenen Akkuschraubers vorzuschlagen, die zumindest eine Kontrolle der Anzahl der durchgeführten Verschraubungen ermöglicht sowie die Erkennung eines sogenannten "Double Hit" ermöglicht, dass heißt dem nochmaligen Versuch, eine schon bis zum Erreichen des Solldrehmomentes durchgeführte Schraubverbindung erneut zu verschrauben.

Diese Aufgabe wird bei einer Anordnung der eingangs erwähnten Art dadurch gelöst, dass
- die Übertragungstrecke eine bidirektionale Funkstrecke zur Übertragung eines Protokolls ist, das die Funkübertragung der Daten zwischen der Steuerung und der Basisstation regelt
- die Steuerung einen mit einer Mikrocontrollereinheit verbunden Funk-Sender sowie einen Funk-Empfänger zur bidirektionalen Übertragung von Funksignalen aufweist, wobei in die Steuerung eine Zeiterfassung integriert ist, die die Zeit zwischen Einschalten des Motors und dem Erreichen des Solldrehmomentes der Abschaltkupplung erfasst,
- die Mikrocontroller-Einheit (L1) mit einem Kontakt des Motors (M) und mit dem Schaltkontakt der mechanischen Abschaltkupplung (K) verbunden ist, wobei diese Verdrahtung die Erfassung der Betriebsdaten über das Ein- und Ausschalten des Motors (M) und das Erreichen des Solldrehmoments der Abschaltkupllung ermöglicht, und
- die Basisstation (7) einen Funk-Sender (TX2) und einen Funk-Empfänger (RX2) zur bidirektionalen Übertragung von Funksignalen sowie eine Mikrocontrollereinheit (L2) zumindest zur Verarbeitung, Übertragung und Ausgabe der Betriebsdaten aufweist.

Die eine bidirektionale Übertragung erlaubende Funkstrecke dient der Übertragung eines Protokolls, das die Funkübertragung der Daten zwischen der Steuerung und der Basisstation regelt. Infolgedessen ist eine komplexe Transpondertechnik für die Datenübertragung nicht erforderlich.

Der Verdrahtungsaufwand zwischen der Steuerung und dem elektrischen Schrauber ist minimal. Im einfachsten Fall ist lediglich die Mikrocontroller-Einheit mit einem Kontakt des Motors und mit dem Schaltkontakt der Abschaltkupplung sowie der Stromversorgung des Schraubers verbunden, welche somit auch das Modul mit Strom versorgt.

Bereits diese Verdrahtung ermöglicht die Erfassung der Betriebsdaten über das Ein- und Ausschalten des Motors und das Erreichen des Solldrehmomentes der Abschaltkupplung. Diese Betriebsdaten sind bereits ausreichend, um für ein zu verschraubendes Objekt festzustellen, ob sämtliche Schraubverbindungen mit dem geforderten Solldrehmoment hergestellt wurden. Die Steuerung erlaubt in dieser Verdrahtung bereits die Erkennung eines sogenannten "Double Hit", dass heißt dem nochmaligen Versuch, eine schon bis zum Erreichen des Solldrehmomentes durchgeführte Schraubverbindung erneut zu verschrauben. Hierzu ist in die Steuerung eine Zeiterfassung integriert, die die Zeit zwischen Einschalten des Motors und dem Erreichen des Solldrehmomentes erfasst. Unterschreitet die gemessene Zeit eine festgelegte Mindestzeit für die Durchführung einer vollständigen Verschraubung, d. h. der Drehmomentanstieg ist sehr schnell, erkennt die Steuerung die Schraube als bereits verschraubt.

Die Verwendung der Funktechnik in Verbindung mit dem geringen verdrahtungsaufwand, erlaubt die Zusammenfassung der Steuerungskomponenten in einem Modul. Das Modul ist beispielsweise durch Anschrauben an dem Gehäuse eines herkömmlichen Akkuschraubers und Herstellen der wenigen Kabelverbindungen problemlos nachrüstbar.

Die Basisstation überträgt und verarbeitet die Betriebsdaten und gibt diese beispielsweise über eine Schnittstelle an eine Liniensteuerung in der Automobilherstellung aus.

Wenn die Mikrocontrollereinheit der Steuerung Steuersignale für einen Schalter zur Unterbrechung der Energieversorgung des elektrischen Antriebs erzeugt, lässt sich in Verbindung mit der bidirektionalen Funkstrecke der Schrauber in Abhängigkeit des Bandzustandes oder des Arbeitsfortschrittes an einer Produktionslinie ein- und ausschalten.

Die Steuerung und/oder die Basisstation weisen in einer vorteilhaften Ausgestaltung der Erfindung mindestens einen insbesondere akustischen oder optischen Signalgeber auf, der beispielsweise eine korrekte Verbindung, die sogenannte "IO-Verschraubung" signalisiert. Eine korrekte Verbindung liegt vor, wenn das Solldrehmoment erreicht wurde. Weiterhin kann die Betriebsbereitschaft des Schraubers, der Ladezustand des Energiespeichers oder eine gestörte Funkstrecke signalisiert werden.

Eine an dem Modul angeordnete Lichtquelle ermöglicht die Ausleuchtung der Schraubstelle, wobei die Steuerung die Beleuchtung zur Schonung des Energiespeichers vorzugsweise nur während des Verschraubens mit Strom versorgt.

Nachfolgend wird die Erfindung anhand der Figuren näher erläutert. Es zeigen:
- Figur 1: in schematischer Darstellung das Zusammenwirken eines auf einem Akkuschrauber angeordneten Funk-Steuerung mit einer Basisstation
- Figur 2 a): eine Seitenansicht des Akkuschraubers mit einem darauf angeordneten Funk-Steuerung
- Figur 2 b): sowie eine Vorderansicht einer zugehörigen Basisstation.

Der insgesamt mit 1 bezeichnete, herkömmliche Akkuschrauber besteht im wesentlichen aus einem Akku A der einen Motor M über Leitungsverbindungen 2, 3 mit Strom versorgt. Zwischen dem Akku A und dem Motor M befindet sich eine Steuerlogik S, zum Herstellen und Unterbrechen der Stromzufuhr vom Akku zum Motor. Optional ermöglicht die Steuerlogik S eine Stromrichtungsumkehr zwischen Akku A und Motor M sowie eine Veränderung der Drehzahl des Motors M. Über mindestens ein Bedienelement B lassen sich die verschiedenen Steuerfunktionen der Steuerlogik S auslösen.

An den Motor M ist ein Getriebe G angeflanscht, über das die herabgesetzte Motordrehzahl auf eine Werkzeugaufnahme W übertragen wird. Zwischen dem Getriebe G und der Werkzeugaufnahme W ist eine mechanische Abschaltkupplung K mit einem nicht dargestellten elektrischen Schaltkontakt angeordnet, der bei Erreichen eines Drehmomentsollwertes geöffnet wird. Der elektrische Schaltkontakt ist über Leitungsverbindungen 4 mit einem Eingang 5 der Steuerlogik S verbunden. Wird der Schaltkontakt bei Erreichen des Drehmomentsollwertes geöffnet, unterbricht die Steuerlogik S unabhängig von dem Bedienelement B die Stromversorgung des Motors M. Hierdurch wird ein zu hohes Anzugsdrehmoment der Verschraubung verhindert.

Auf der Oberseite des Akkuschraubers 1 ist eine insgesamt mit 6 bezeichnete Steuerung angeschraubt, die über eine Funkstrecke mit einer insgesamt mit 7 bezeichneten Basisstation kommuniziert. Die Steuerung 6 und die Basisstation 7 weisen hierzu jeweils einen Funk-Sender TX1, TX2 sowie einen Funk-Empfänger RX1, RX2 zur bidirektionalen Übertragung der Funksignale auf. Jeweils ein Mikrocontroller L1, L2 in der Steuerung 6 sowie der Basisstation 7 stellen die geregelte Übertragung der Funksignale sicher und erzeugen Steuersignale.

Der Mikrocontroller L1 der Steuerung 6 erzeugt Steuersignale für ein Unterbrecher-Relais R in der Leitungsverbindung 2 zwischen dem Akku A und der Steuerlogik S sowie für einen an den Mikrocontroller L1 angeschlossenen Signalgeber M1. Die Steuersignale werden über Leitungsverbindurigen 8, 9 übertragen. Ein Eingang 11 des Mikrocontrollers L1 ist über eine Leitungsverbindung 14 mit einem Kontakt des Motors M verbunden. Ein weiterer Eingang 12 des Mikrocontrollers L1 ist über eine Leitungsverbindung 13 unmittelbar mit dem Schaltkontakt der Abschaltkupplung K verbunden.

Der Mikrocontroller L2 erzeugt Steuersignale für eine an die Basisstation 7 angeschlossene Bandsteuerung 15 einer Automobilproduktion sowie für einen an den Mikrocontroller L2 angeschlossenen Signalgeber M2. Die Steuersignale werden über Leitungsverbindungen 16, 17 übertragen. Ein Eingang 18 des Mikrocontrollers L2 ist über eine Leitungsverbindung 19 mit der Bandsteuerung 15 verbunden.

Die erfindungsgemäße Anordnung arbeitet wie folgt:

Die Bandsteuerung 15 überträgt über die Leitungsverbindung 19 zu dem Eingang 18 an der Basisstation 7 ein Signal "Enable", wenn ein neues zu verschraubendes Objekt mit einer definierten Anzahl von Schraubverbindungen eingetroffen ist. Dieses Signal wird von dem Mikro-Controller L2 ausgewertet und über den Sender TX2 an den Empfänger RX1 zu dem Steuerung 6 gesendet. Der Mikrocontroller L1 wertet das eingehende Signal aus und schaltet über die Verbindungsleitung 8 mittels des Unterbrecher-Relais R die Stromzufuhr zum Motor M ein. Zusätzlich generiert der Mikrocontroller L1 ein Signal, das über den Signalgeber M1, z.B. ein Summer oder eine Leuchtdiode, die Betriebsbereitschaft des Akkuschraubers anzeigt.

Durch Abfragen der Eingänge 11, 12 ist dem Mikrocontroller L1 bekannt, ob der Motor M ein- oder ausgeschaltet ist und ob die Abschaltkupplung K das Solldrehmoment erreicht hat. Diese Informationen erlauben die Erkennung des Betriebszustandes des Akkuschraubers und der Herstellung einer Schraubverbindung bis zum Erreichen des Solldrehmomentes. Bei einer korrekten, sogenannten "IO-Verschraubung" wird ein Signal von dem Mikrocontroller L1 erzeugt, das über den Signalgeber M1 angezeigt und über den Sender TX1 zu dem Empfänger RX2 der Basisstation übertragen wird.

Die Basisstation 7 zeigt die erkannte "IO-Verschraubung" ebenfalls über ihren Signalgeber M2 an und überträgt das Signal über die Leitungsverbindung 17 an die Bandsteuerung 15. Wurde die Durchführung sämtlicher für das Objekt vorgesehenen Schraubverbindungen an die Bandsteuerung 15 signalisiert, überträgt die Bandsteuerung 15 an den Eingang 18 der Basisstation 7 ein Signal zum Abschalten des Akkuschraubers 1, das über die Funkstrecke zur Steuerung 6 des Akkuschraubers 1 gesendet wird.

Der Mikrocontroller L1 erkennt das Abschaltsignal und unterbricht über das Unterbrecherrelais R die Stromzufuhr zum Motor M. Gleichzeitig wird die erfolgreiche Herstellung sämtlicher Schraubverbindungen mittels des Signalgebers M1 angezeigt.

Figur 2 a zeigt eine Seitenansicht eines herkömmlichen Akkuschraubers 1 mit einer nachgerüsteten Steuerung 6 und einer in Figur 2 b dargestellten, im Abstand von dem Akkuschrauber aufgestellten Basisstation 7. Die Basisstation 7 weist an ihrer Gehäusevorderseite einen Steckplatz 21 zur Aufnahme einer elektrische Konnektoren aufweisenden Einsteckkarte 22 auf. Auf der Einsteckkarte 22 befindet sich der Mikro-controller L2 der Basisstation 7, der mit deren übrigen Bauteilen über die elektrischen Konnektoren durch Einschieben in den Einsteckplatz in Verbindung bringbar ist. Indem in dem Mikrocontroller L1 jedes Akkuschraubers 1 eine elektronische Identifikation, beispielsweise in Form einer Serien-Nr. gespeichert ist, und zu jedem Akkuschrauber 1 eine Einsteckkarte 22 mit einer korrespondierenden elektronischen Identifikation gehört, ist jeder Akkuschrauber 1 mit solchen Einsteckkarte 22 an beliebigen Basisstationen 7 ohne Programmieraufwand einsetzbar.

### Bezugszeichenliste:

| **Nr.** | **Bezeichnung** | **Nr.** | **Bezeichnung** |
|---|---|---|---|
| 1. | Akkuschrauber | 18. | Eingang |
| 2. | Leitungsverbindungen | 19. | Leitungsverbindungen |
| 3. | Leitungsverbindungen | 20. | - |
| 4. | Leitungsverbindungen | 21. | Steckplatz |
| 5. | Eingang | 22. | Einsteckkarte |
| 6. | Steuerung | A. | Akku |
| 7. | Basisstation | B. | Bedienelement |
| 8. | Leitungsverbindungen | S. | Steuerlogik |
| 9. | Leitungsverbindungen | M. | Motor |
| 10. | - | G. | Getriebe |
| 11. | Eingang | K. | Abschaltkupplung |
| 12. | Eingang | W. | Werkzeugaufnahme |
| 13. | Leitungsverbindungen | TX1,2 | Funk-Sender |
| 14. | Leitungsverbindungen | RX1,2 | Funk-Empfänger |
| 15. | Bandsteuerung | L1,2 | Mikrocontroller |
| 16. | Leitungsverbindungen | M1,2 | Meldeleuchten, akustische Signalgeber, Schraubstellenbeleuchtung |
| 17. | Leitungsverbindungen | R. | Unterbrecher-Relais |

## Patentansprüche

1. Anordnung umfassend einen elektrisch angetriebenen, von einem Gehäuse umgebenen Schrauber mit einem elektrochemischen Energiespeicher, einer mechanischen Abschaltkupplung mit einem bei Erreichen eines Drehmomentsollwertes betätigtem Schaltkontakt, einer mit dem Schrauber verbundenen Steuerung zumindest zur Erfassung und Übertragung von Betriebsdaten des Schraubers, die über eine drahtlose Übertragungsstrecke mit einer Basisstation zumindest zur Übertragung und Verarbeitung der Betriebsdaten kommuniziert, **dadurch gekennzeichnet, dass**
- die Übertragungstrecke eine bidirektionale Funkstrecke zur Übertragung eines Protokolls ist, das die Funkübertragung der Daten zwischen der Steuerung (6) und der Basisstation (7) regelt,
- die Steuerung (6) einen mit einer Mikrocontroller-einheit (L1) verbunden Funk-Sender (TX1) sowie einen Funk-Empfänger (RX1) zur bidirektionalen Übertragung von Funksignalen aufweist, wobei in die Steuerung (6) eine Zeiterfassung integriert ist, die die Zeit zwischen Einschalten des Motors (M) und dem Erreichen des Solldrehmomentes der Abschaltkupplung (K) erfasst,
- die Mikrocontroller-Einheit (L1) mit einem Kontakt des Motors (M) und mit dem Schaltkontakt der mechanischen Abschaltkupplung (K) verbunden ist, wobei diese Verdrahtung die Erfassung der Betriebsdaten über das Ein- und Ausschalten des Motors (M) und das Erreichen des Solldrehmoments der Abschaltkupllung ermöglicht, und
- die Basisstation (7) einen Funk-Sender (TX2) und einen Funk-Empfänger (RX2) zur bidirektionalen Übertragung von Funksignalen sowie eine Mikrocontrollereinheit (L2) zumindest zur Verarbeitung, Übertragung und Ausgabe der Betriebsdaten aufweist.

2. Anordnung nach Anspruch 1, **dadurch gekennzeichnet, dass** die Bestandteile der Steuerung (6) in einem Modul zusammengefasst sind, das von außen an dem Gehäuse des Schraubers (1) befestigt ist

3. Anordnung nach Anspruch 1 oder 2, **dadurch gekennzeichnet, dass** die Mikrocontrollereinheit (L1) der Steuerung (6) Steuersignale für einen Schalter (R) zur Unterbrechung der Energieversorgung des elektrischen Antriebs (M) erzeugt.

4. Anordnung nach einem der Ansprüche 1 bis 3, **dadurch gekennzeichnet, dass** die Steuerung (6) und/oder die Basisstation (7) mindestens einen Signalgeber (M1, M2) aufweisen.

5. Anordnung nach einem der Ansprüche 2 bis 4, **dadurch gekennzeichnet, dass** an dem Modul mindestens eine Lichtquelle angeordnet ist.

6. Anordnung nach einem der Ansprüche 1 bis 5, **dadurch gekennzeichnet, dass** die Basisstation (7) ein Aufnahme (21) für ein elektrische Konnektoren aufweisendes Einschubelement (22) aufweist, auf dem die Mikrocontrollereinheit (L2) der Basisstation (7) angeordnet ist und das mit den übrigen Bauteilen der Basisstation über die elektrischen Konnektoren durch Einschieben in die Aufnahme (21) in Verbindung bringbar ist.

7. Anordnung nach Anspruch 6, **dadurch gekennzeichnet,** das in einem Speicherbereich der Mikrocontrollereinheit (L1) der Steuerung (6) und in einem Speicherbereich der Mikrocontrollereinheit (L2) des Einschubelementes (22) korrespondierende elektronische Identifikationen gespeichert sind, die über die bidirektionale Funkverbindung zwischen der Steuerung (6) zu der zugehörigen Basisstation (7) übertragbar sind.

8. System bestehend aus mehreren Anordnungen nach einem der Ansprüche 1 bis 7, **dadurch gekennzeichnet, dass** die Funkfrequenz der Funk-Sender (TX1, TX2) und Funk-Empfänger (RX1, RX2) sämtlicher Anordnungen übereinstimmt, wobei ein in den Speicherbereichen der Mikrocontrollereinheiten (L1,L2) gespeichertes Protokoll, insbesondere durch Übertragen der elektronischen Identifikationen nach Anspruch 7, eine eindeutige Zuordnung der zu übertragenden Signale zwischen der Steuerung (6) und der zugehörigen Basisstation (7) jeder Anordnung sicherstellt.

## Claims

1. An arrangement comprising an electrically driven screwdriver, enclosed by housing, having an electrochemical energy storage, a mechanical cutoff coupling having a switching contact actuated upon reaching a torque setpoint value, a controller, connected to the screwdriver, at least for registering and transmitting operating data of the screwdriver, which communicates via a wireless transmission link with a base station at least for transmitting and processing the operating data,
**characterized in that**
- the transmission link is a bidirectional radio link for transmitting a protocol, which regulates the radio transmission of the data between the controller (6) and the base station (7),
- the controller (6) has a radio transmitter (TX1) and a radio receiver (RX1), connected to a microcontroller unit (L1), for bidirectional transmission of radio signals, a time recorder being integrated into the controller (6), which registers the time between turning on the motor (M) and reaching the setpoint torque of the cutoff coupling (K),
- the microcontroller unit (L1) is connected to a contact of the motor (M) and to the switching contact of the mechanical cutoff coupling (K), this wiring allowing the registration of the operating data via turning the motor (M) on and off and reaching the setpoint torque of the cutoff coupling, and
- the base station (7) has a radio transmitter (TX2) and a radio receiver (RX2) for bidirectional transmission of radio signals and a microcontroller unit (L2) at least for processing, transmitting, and outputting operating data.

2. The arrangement according to Claim 1,
**characterized in that** the components of the controller (6) are assembled into a module which is attached externally to the housing of the screwdriver (1).

3. The arrangement according to Claim 1 or 2,
**characterized in that** the microcontroller unit (L1) of the controller (6) generates control signals for a switch (R) for interrupting the power supply of the electrical drive (M).

4. The arrangement according to one of Claims 1 through 3,
**characterized in that** the controller (6) and/or the base station (7) have at least one signal transmitter (M1, M2).

5. The arrangement according to one of Claims 2 through 4,
**characterized in that** at least one light source is positioned on the module.

6. The arrangement according to one of Claims 1 through 5,
**characterized in that** the base station (7) has a receptacle (21) for an insert element (22) having electrical connectors, on which the microcontroller unit (L2) of the base station (7) is positioned and which may be connected to the remaining components of the base station via the electrical connectors by being inserted into the receptacle (21).

7. The arrangement according to Claim 6,
corresponding electronic identifications are stored in a memory region of the microcontroller unit (L1) of the controller (6) and in a memory region of the microcontroller unit (L2) of the insert element (22), which may be transmitted to the associated base station (7) via the bidirectional radio link to the controller (6).

8. A system comprising multiple arrangements according to one of Claims 1 through 7,
**characterized in that** the radio frequency of the radio transmitter (TX1, TX2) and the radio receivers (RX1, RX2) of all arrangements correspond, a protocol stored in the memory regions of the microcontroller unit (L1, L2) ensuring unique assignment of the signals to be transmitted between the controller (6) and the associated base station (7) of each arrangement, particularly by transmitting the electronic identifications according to Claim 7.

## Revendications

1. Dispositif comprenant une visseuse entraînée électriquement, entourée par un logement, comportant un accumulateur électrochimique, un limiteur de couple mécanique avec un contact d'interrupteur actionné lorsqu'une valeur de consigne de couple de rotation est atteinte, une commande reliée à la visseuse au moins pour enregistrer et transmettre des données de fonctionnement de la visseuse, qui communique par une voie de transmission sans fil avec une station de base au moins pour transmettre et traiter les données de fonctionnement, **caractérisé en ce que**
- la voie de transmission est une liaison radio bidirectionnelle pour la transmission d'un protocole, lequel règle la transmission radio des données entre la commande (6) et la station de base (7),
- la commande (6) présente un émetteur radio (TX1) relié à une unité de microcontrôleur (L1) ainsi qu'un récepteur radio (RX1) pour la transmission bidirectionnelle de signaux radio, moyennant quoi un système de gestion du temps est intégré dans la commande (6), lequel enregistre le temps entre l'allumage du moteur (M) et le moment où la valeur de consigne du couple de rotation du limiteur de couple (K) est atteinte,
- l'unité de microcontrôleur (L1) est reliée à un contact du moteur (M) et au contact d'interrupteur du limiteur de couple (K) mécanique, moyennant quoi ce câblage permet l'enregistrement des données de fonctionnement à l'allumage et l'arrêt du moteur (M) et au moment où le couple de rotation de consigne du limiteur de couple est atteint, et
- la station de base (7) présente un émetteur radio (TX2) et un récepteur radio (RX2) pour la transmission bidirectionnelle de signaux radio ainsi qu'une unité de microcontrôleur (L2) au moins pour traiter, transmettre et délivrer les données de fonctionnement.

2. Dispositif selon la revendication 1, **caractérisé en ce que** les composants de la commande (6) sont assemblés dans un module, qui est fixé de l'extérieur sur le logement de la visseuse (1).

3. Dispositif selon la revendication 1 ou 2, **caractérisé en ce que** l'unité de microcontrôleur (L1) de la commande (6) produit des signaux de commande destinés à un interrupteur (R) pour interrompre l'alimentation en énergie électrique de l'entraînement électrique (M).

4. Dispositif selon une des revendications 1 à 3, **caractérisé en ce que** la commande (6) et/ou la station de base (7) présentent au moins un générateur de signaux (M1,M2).

5. Dispositif selon une des revendications 2 à 4, **caractérisé en ce que** au moins une source de lumière est disposée sur le module.

6. Dispositif selon une des revendications 1 à 5, **caractérisé en ce que** la station de base (7) présente une fente (21) pour un élément enfichable (22) présentant des connecteurs électriques, sur lequel l'unité de microcontrôleur (L2) de la station de base (7) est disposée et qui peut être relié aux autres composants de la station de base par l'intermédiaire des connecteurs électriques en l'enfichant dans la fente (21).

7. Dispositif selon la revendication 6, **caractérisé en ce que**, dans une zone de stockage de l'unité de microcontrôleur (L1) de la commande et dans une zone de stockage de l'unité de microcontrôleur (L2) de l'élément enfichable (22), des identifications électroniques correspondantes sont stockées, lesquelles sont transmises par la liaison radio bidirectionnelle entre la commande (6) et la station de base (7) correspondante.

8. Système constitué de plusieurs dispositifs selon une des revendications 1 à 7, **caractérisé en ce que** la fréquence radio de l'émetteur radio (TX1,TX2) et du récepteur radio (RX1,RX2) de tous les dispositifs concordent, moyennant quoi un protocole stocké dans les zones de stockage des unités de microcontrôleurs (L1,L2), notamment en transmettant les identifications électroniques selon la revendication 7, garantit une coordination claire des signaux à transmettre entre la commande (6) et la station de base (7) correspondante de chaque dispositif.
